# EUROPÄISCHE PATENTSCHRIFT

(11) **EP 3 704 337 B1**
(45) Veröffentlichungstag und Bekanntmachung des Hinweises auf die Patenterteilung: **25.02.2026**
(21) Anmeldenummer: 18786752.8
(22) Anmeldetag: 12.10.2018
(51) Int. Cl.: E05D 5/02, E05D 7/04, E05D 5/06

(54) **BANDTEIL**
STRIP PART
PIÈCE DE BANDE

(30) Priorität: 02.11.2017 DE 102017125609
(43) Veröffentlichungstag der Anmeldung: 09.09.2020
(73) Patentinhaber: Dr. Hahn GmbH & Co. KG, 41189 Mönchengladbach (DE)
(72) Erfinder: LENZE, Markus, 41334 Nettetal (DE); HAHN, Michael, 41189 Mönchengladbach (DE)
(74) Vertreter: Kluin Patent
(86) Internationale Anmeldenummer: PCT/EP2018/077893
(87) Internationale Veröffentlichungsnummer: WO 2019/086230

(56) Entgegenhaltungen:
- EP-A2- 1 223 275
- EP-A2- 1 348 826
- DE-U1- 202006 010 209

## Beschreibung

Die Erfindung betrifft ein Bandteil zur Befestigung und Justierung an einem Rahmen- oder Flügelprofil, umfassend einen Bandlappen, der zumindest einen eine Schwenkachse definierenden Scharnierteil und einen sich daran anschließenden Bandbefestigungsschenkel aufweist, und einen Bandbefestigungskörper, der in einer Befestigungsebene an einem Rahmen- oder Flügelprofil festlegbar ist, wobei zum Befestigen des Bandlappens an dem Bandbefestigungskörper eine Befestigungseinrichtung mit einer Anlagefläche vorgesehen ist, an der der Bandbefestigungsschenkel mit einer korrespondierenden Gegenanlagefläche anlegbar und mittelbar oder unmittelbar an dem Bandbefestigungskörper befestigbar ist.

Solche Bandteile oder Bandbefestigungsvorrichtungen sind in zahlreichen Ausgestaltungen bekannt, wobei jeweils individuelle Justiermöglichkeiten des Bandlappens gegenüber einem Bandbefestigungskörper ermöglicht sind, insbesondere in Längs- und Querrichtung, so dass beispielsweise eine Höhen- und eine Seitenausrichtung einer Tür in Bezug auf einen Türrahmen ermöglicht ist. Der Bandbefestigungskörper ist dabei zumeist ein mit dem Rahmen- oder Flügelprofil fest verbundenes, insbesondere starres Bauteil, an dem der gegenüber dem Bandbefestigungskörper justierbare Bandbefestigungsschenkel zur Befestigung des Bandlappens und letztlich beispielsweise eines Türflügels anliegt und befestigt ist.

Aus der EP 1 223 275 A2 ist beispielsweise ein Band bekannt, bei dem ein Bandteil zwischen einem Rahmenprofil und einem Anpressteil klemmend befestigt ist und gegenüber dem Anpressteil mittels einer Justiereinrichtung verschoben werden kann. Sowohl die Montage als auch die Justierung eines solchen Bandes sind jedoch relativ umständlich und kompliziert. Insbesondere ist zur Montage zunächst ein loses Zusammensetzen einer Vielzahl von Bauteilen und sodann ein zumindest temporäres händisches Fixieren dieses lose zusammengesetzten Bandes an einer Profilwand zum gleichzeitigen Eindrehen der Befestigungsschrauben erforderlich. Bei der Justierung des Bandes kann es aufgrund einer Reibwirkung zwischen dem Bandteil und dem Flügel oder Rahmen zu unerwünschten Schäden an dem Flügel oder Rahmen kommen, insbesondere zu Schlieren oder Kratzern.

Aus der DE 20 2006 010209 U1 ist ein Band zum Befestigen an einem nach außen hin offenen Profil bekannt, bei dem ein Befestigungsteil in das offene Profil unter einem einseitigen Hintergreifen eines ersten Profilvorsprungs eingesetzt wird und anschließend ein verschiebbar gelagertes Klemmelement hinter einen zweiten Profilvorsprung versetzt wird, sodass das Befestigungsteil klemmend gehalten wird.

Nachteilig an den bekannten Systemen oder Vorrichtungen ist, dass die Verstellung des Bandlappens gegenüber dem Bandbefestigungskörper mittels Justierschrauben erfolgt, welche ein Verstellen des Bandlappens gegenüber dem Bandbefestigungskörper über die Steigung eines Schraubengewindes realisieren. So stützt sich die Justierschraube beispielsweise sowohl an dem Bandbefestigungskörper als auch an dem Bandlappen ab, so dass durch ein Drehen der Schraube beide Bauteile gegeneinander verschoben werden können. Hierbei ist jedoch - insbesondere bei einem bereits montierten Tür- oder Torflügel - ein besonders hoher Kraftaufwand zum Drehen der Justierschraube erforderlich. Ferner ist eine Schnellverstellung um eine bestimmte Distanz oder einen bestimmten Justierungswert nicht möglich, so dass eine Justierung relativ zeit- und dadurch auch letztlich relativ kostenintensiv ist. Ferner ist zum Ermöglichen einer Justierung des Bandlappens gegenüber dem Bandbefestigungskörper in mehr als eine Richtung die Anordnung mehrerer Justierschrauben erforderlich, wodurch ein erhöhter Platzbedarf im Bereich des Bandbefestigungskörpers bzw. des Bandbefestigungsschenkels erforderlich ist, welches jedoch aus zumeist optischen Gründen unerwünscht ist.

Aufgabe der vorliegenden Erfindung ist es daher, ein Bandteil bereitzustellen, das zumindest einen der oben genannten Nachteile verbessert und insbesondere eine besonders leichtgängige, das heißt mit wenig Kraftaufwand verbundene, besonders schnelle und besonders wenige und platzsparende Bauteile benötigende Justierung des Bandlappens gegenüber dem Befestigungsteil ermöglicht.

Die Erfindung löst die gestellte Aufgabe durch ein Bandteil mit den Merkmalen des Hauptanspruchs. Vorteilhafte Ausgestaltungen und Weiterbildungen der Erfindung sind in den Unteransprüchen, der Beschreibung sowie den Figuren offenbart.

Erfindungsgemäß ist an dem Bandbefestigungsschenkel zumindest eine Langlochung ausgebildet, durch die sich ein Befestigungsmittel zum mittelbaren oder unmittelbaren Befestigen des Bandbefestigungsschenkels an dem Bandbefestigungskörper erstreckt, und in der Anlagefläche und der Gegenanlagefläche jeweils eine zueinander korrespondierend angeordnete Materialaussparung ausgebildet, in die ein Montagehilfsmittel zum Hebeln oder Verschieben des Bandlappens gegenüber dem Bandbefestigungskörper einsetzbar ist. Dadurch ist insbesondere eine Schnellverstellung des Bandlappens gegenüber dem Bandbefestigungskörper, beispielsweise um eine vorgegebene Distanz oder einen bestimmten Justierwert, ermöglicht, sodass die Justierung besonders schnell und dadurch besonders kostengünstig erfolgen kann. Im Zustand der Justierung ist der Bandlappen gegenüber der beispielsweise an dem Bandbefestigungskörper ausgebildeten Anlagefläche über das in dem mindestens einen Langloch geführte Befestigungsmittel gegenüber dem Bandbefestigungskörper bewegbar, insbesondere verschiebbar gelagert sein. Die Materialaussparung ist senkrecht zu der, beispielsweise von einer y- und z-Achse aufgespannten Befestigungsebene ausgerichtet und an dem Bandlappen als eine durchgehende Lochung oder Aussparung ausgebildet. Dadurch kann das Montagehilfsmittel beispielsweise von einer dem Bandbefestigungskörper abgewandten Seite durch die Lochung oder Aussparung bis auf eine dem Bandbefestigungskörper zugewandte Seite, insbesondere der Gegenanlagefläche, ein- und durchgeführt werden. Ferner kann das Montagehilfsmittel weiter bis in die an der Anlagefläche ausgebildete zusätzliche Materialaussparung, beispielsweise eine Anlagefläche des Bandbefestigungskörpers, eingeführt werden, und darin vorteilhafterweise mit einem freien Ende des Montagehilfsmittels gelagert sein. Dazu weist die an der Anlagefläche ausgebildete Materialaussparung vorteilhafterweise eine zu dem freien Ende des Montagehilfsmittels korrespondierende Ausgestaltung auf. Beispielsweise ist bei Vorliegen eines als Rundstab ausgebildeten Montagehilfsmittels die Materialaussparung an der Anlagefläche als eine zu dem Rundstab korrespondierende Sacklochbohrung mit einem gegenüber dem Durchmesser des Rundstabs geringfügig größeren Durchmesser ausgebildet. Alternativ sind selbstverständlich auch andere, insbesondere hinsichtlich des Querschnitts und/oder der Länge zueinander korrespondierende Ausgestaltungen der Materialaussparungen und des Montagehilfsmittels möglich. Durch das sich von der Materialaussparung der Anlagefläche durch die Materialaussparung des Bandlappens erstreckende Montagehilfsmittel ist ein Hebel gebildet, der ein händisches Versetzen oder Verschieben des Bandlappens gegenüber dem Bandbefestigungskörper in besonders einfacher Weise ermöglicht. Ferner kann der Bandlappen in einem vordefinierten, begrenzten Justierbereich besonders schnell um eine relativ große Distanz gegenüber dem Bandbefestigungskörper versetzt werden.

Dadurch dass an dem Bandbefestigungsschenkel zumindest eine Langlochung ausgebildet ist, durch die sich ein Befestigungsmittel zum mittelbaren oder unmittelbaren Befestigen des Bandbefestigungsschenkels an dem Bandbefestigungskörper erstreckt, kann der Bandbefestigungsschenkel bzw. der Bandlappen in Richtung der Längserstreckung der Langlochung - selbst bei eingesetztem Befestigungsmittel - zur Justierung gegenüber dem Bandbefestigungskörper in vorteilhafterweise verschoben oder versetzt werden.

Grundsätzlich kann die Anlagefläche an dem Befestigungskörper vorgesehen sein. Besonders bevorzugt ist die Anlagefläche an einem separat ausgebildeten Justierstück angeordnet, welches an dem Bandbefestigungskörper fixierbar ist. Dadurch kann der Bandlappen bevorzugt sowohl gegenüber dem Justierstück als auch gegenüber dem Bandbefestigungskörper verschoben und/oder versetzt werden. Dadurch kann folglich eine Justier-Zwischenstufe gebildet sein, die sowohl eine besonders schnelle Justierung um eine relativ große Distanz als auch eine zusätzliche, insbesondere dritte Justierungsrichtung ermöglicht. So kann es vorgesehen sein, dass der Bandlappen gegenüber dem Justierstück nicht nur in einer Ebene verschiebbar und/oder versetzter ist, sondern zusätzlich in beispielsweise einer zu der Ebene senkrecht stehende Richtung, so dass der Bandlappen gegenüber dem Befestigungskörper insbesondere dreidimensional, das heißt in drei orthogonal zueinander verlaufenden Richtungen, justiert werden kann. Die Befestigung des Bandlappens an dem Justierstück erfolgt bevorzugt durch Vorspannen der Gegenanlagefläche des Bandlappens auf die Anlagefläche des Justierstücks.

Vorzugsweise ist das Justierstück in einer in dem Bandbefestigungskörper ausgebildeten, zumindest teilweise umschlossenen Kammer angeordnet und darin in zumindest zwei unterschiedlichen Richtungen unabhängig voneinander bewegbar gelagert. Dadurch ist ein besonders platzsparend aufgebautes Bandteil ermöglicht. Ferner kann dadurch das Justierstück in besonders einfacher Weise an dem Bandbefestigungskörper gelagert sein, welches insbesondere für den Transport und die Montage des Befestigungskörpers und/oder des Bandlappens vorteilhaft ist. Bevorzugt kann das Justierstück in Richtung der Längserstreckung des Befestigungskörpers, das heißt im Wesentlichen parallel zur Schwenkachse, verschoben werden. Dazu kann das Justierstück in Richtung senkrecht zur Schwenkachse und parallel zum Befestigungsebene mit zwei seiner Seitenwänden an den Seitenwänden der Kammer des Befestigungskörpers flächig anliegen. Dadurch kann ein Verschieben oder Versetzen des Justierstücks in Richtung im Wesentlichen parallel zur Schwenkachse ermöglicht und in Richtung senkrecht zur Schwenkachse und parallel zur Befestigungsebene verhindert sein, sodass die in Richtung senkrecht zur Schwenkachse und parallel zur Befestigungsebene auftretenden Kräfte, insbesondere Kipp- oder Gewichtskräfte eines an dem Bandlappen befestigten Türflügels, über eine relativ große Fläche in besonders vorteilhafterweise in den Bandbefestigungskörper und letztlich in eine Rahmen- oder Flügelprofil eingeleitet werden können. Dazu kann das in der Kammer befindliche Justierstück vorteilhafterweise von sechs, zumindest teilweise ausgebildeten Seitenwänden umgeben sein. Dadurch ist das Bandteil auch für den Einsatz an besonders schweren Türen oder Toren geeignet. Das Justierstück kann beispielsweise bereits bei einem Hersteller in den Befestigungskörper eingesetzt und darin gelagert werden. Hierbei kann das Justierstück an zumindest einer Innenwand der Kammer abgestützt oder innerhalb der Kammer klemmend angeordnet sein.

Vorzugsweise weist das Justierstück einen die Anlagefläche aufweisenden Justierstückabschnitt auf, der sich von der Kammer durch eine an dem Bandbefestigungskörper ausgebildete Aussparung in Richtung des Bandbefestigungsschenkels erstreckt. Dadurch können der Hauptkörper des Justierstücks innerhalb der Kammer und lediglich ein die Anlagefläche aufweisender Justierstückabschnitt an einer Außenseite des Bandbefestigungskörpers angeordnet sein, sodass das Bandteil besonders platzsparend aufgebaut ist.

Vorzugsweise weist die Kammer eine Öffnung auf, welche mittels eines Deckels zumindest teilweise verschließbar ist. Dadurch kann beispielsweise das Justierstück durch die Öffnung in besonders einfacher Weise in die Kammer eingesetzt und gegen ein Herausfallen gesichert sein. Beispielsweise kann der Deckel eine an einer dem Rahmen- oder Flügelprofil zugewandten Seite des Befestigungskörpers angeordnete Öffnung verschließen. Der Deckel kann eine zu der Kammer zugerichtete Seitenwand aufweisen, insbesondere eine Rückseitenwand, an der das Justierstück abgestützt werden kann. Ferner kann in dieser und/oder einer anderen geeigneten Seitenwand der Kammer zumindest eine langlochförmige Aussparung ausgebildet sein, in der das Justierstück, beispielsweise mit einem in der Aussparung geführten Vorsprung, wie einem hervorstehenden Stift, verschiebbar gelagert ist.

Vorzugsweise sind an der Anlagefläche und/oder an der Gegenanlagefläche Riefen oder Rillen ausgebildet. Dadurch kann ein dauerhaft sicheres und Position genaues Fixieren des Bandlappens gegenüber dem Bandbefestigungskörper gewährleistet werden. Insbesondere kann durch eine erhöhte Rauigkeit zwischen der Anlagefläche und der Gegenanlagefläche ein Verrutschen der Bauteile zueinander vermieden werden.

Besonders bevorzugt sind die Riefen oder Rillen in ihrer Längserstreckung parallel zur Schwenkachse ausgerichtet. Besonders bevorzugt ist die mittels des Montagehilfsmittels durchführbare Justierung des Bandlappens gegenüber dem Bandbefestigungskörper in Richtung senkrecht zur Schwenkachse vorgesehen. Folglich kann der Bandlappen gegenüber dem Bandbefestigungskörper bevorzugt in frei wählbaren und durch die Rillenanordnung vorgegebenen Positionslagen angeordnet sein, insbesondere kann eine an der Anlagefläche ausgebildete Erhöhung in einer an der Gegenanlagefläche ausgebildeten Vertiefung angeordnet sein. Dadurch kann insbesondere ein Verrutschen des Bandlappens gegenüber dem Bandbefestigungskörper in Richtung senkrecht zur Schwenkachse vermieden werden.

Vorzugsweise ist der Bandbefestigungsschenkel gegenüber dem Bandbefestigungskörper und/oder gegenüber dem Justierstück wahlweise in bestimmten Positionen in Richtung senkrecht zur Schwenkachse und parallel zur Befestigungsebene an der Anlagefläche anlegbar und befestigbar. Die einzelnen Positionen können insbesondere durch die Ausbildung der Riefen oder Rillen vorgegeben sein. Dadurch kann ein Verrutschen, Verkannten oder eine Schrägstellung des Bandlappens gegenüber dem Bandbefestigungskörper vermieden werden.

Vorzugsweise ist eine erste Justierschraube vorgesehen, welche zu der Anlagefläche exzentrisch angeordnet ist, und mit einem an dem Bandbefestigungskörper oder an dem Justierstück ausgebildeten Gewinde in Eingriff steht, und mit einem freien Ende, insbesondere mit einem Schraubenkopf, an dem Bandlappen derart anliegt, dass beim Drehen der Schraube die Schwenkachse im Wesentlichen senkrecht zur Befestigungsebene, insbesondere bei einer vertikalen Ausrichtung der Schwenkachse in horizontaler Richtung, parallel, insbesondere unter Beibehaltung der Ausrichtung der Schwenkachse, in einer Kreisbewegung verschwenkt oder versetzt werden kann. In Kombination mit der ersten Justierschraube ist bevorzugt zusätzlich zumindest eine Befestigungsschraube vorgesehen, welche den Bandlappen in einer gegenüber der ersten Justierschraube von der Schwenkachse weiter entfernt liegenden, parallelen Ebene in Richtung des Justierstücks bzw. Befestigungskörpers vorspannt. Dadurch ist ein Hebeln oder Verschwenken des Bandlappens, insbesondere des Scharnierteils, im Wesentlichen um eine Drehachse in Richtung weg von und hin zu dem Bandbefestigungskörper in besonders einfacher Weise ermöglicht. Insbesondere kann die üblicherweise im Wesentlichen vertikal ausgerichtete Schwenkachse derart im Wesentlichen horizontal versetzt werden, dass beispielsweise eine an dem Bandlappen befindliche Tür im Bereich einer dem Bandlappen gegenüberliegenden Seite einen erhöhten oder verringerten, auf den Türrahmen gerichteten Anpressdruck aufweist. Zur Realisierung eines möglichst platzsparenden Bandteils kann das an dem Justierstück ausgebildete Gewinde zur Aufnahme der ersten Justierschraube insbesondere an einem an dem Justierstück ausgebildeten Flansch angeordnet sein. Vorzugsweise ist der Schraubenkopf der ersten Justierschraube derart an dem Bandlappen gelagert, dass beim Drehen der ersten Justierschraube das Band Teil alternierend sowohl in Richtung weg von als auch hin zu dem Bandbefestigungskörper ermöglicht ist. Selbstverständlich kann die erste Justierschraube alternativ mit einem an dem Bandlappen ausgebildeten Gewinde in Eingriff stehen und mit einem freien Ende oder alternativ mit einem Gewindeabschnitt an dem Bandbefestigungskörper oder an dem Justierstück anliegen.

Besonders bevorzugt ist der Bandlappen gegenüber der ersten Justierschraube in Richtung senkrecht zur Schwenkachse und parallel zur Befestigungsebene verschiebbar gelagert ist. Beispielsweise ist an dem Bandlappen eine sich in Richtung senkrecht zur Schwenkachse erstreckende Langlochung oder Nut ausgebildet, durch die sich die erste Justierschraube erstreckt oder in der die erste Justierschraube gelagert ist. Dadurch kann der Bandlappen - unabhängig von einer Justierung der Schwenkachse mittels der ersten Justierschraube - in Richtung senkrecht zur Schwenkachse und parallel zur Befestigungsebene gegenüber dem Bandbefestigungskörper justiert werden. Dazu ist auch die zumindest eine zum Vorspannen des Bandlappens auf das Justierstück bzw. den Befestigungskörper vorgesehene Befestigungsschraube an dem Bandlappen in einer Langlochung oder Nut mit einer Längserstreckung in Richtung senkrecht zur Schwenkachse geführt.

Besonders bevorzugt ist die erste Justierschraube mit ihrem Schraubenkopf in einer an dem Bandlappen ausgebildeten Nut verschiebbar gelagert, insbesondere in einer C-förmigen Nut. Dadurch ist eine besonders kompakte und kostengünstige Bauform des Bandteils ermöglicht.

Vorzugsweise sind eine zweite Justierschraube und eine dritte Justierschraube vorgesehen, welche jeweils an einander gegenüberliegenden und einen bevorzugt gleichen Abstand zur Schwenkachse aufweisenden Enden des Justierstücks, insbesondere an den Enden in Längserstreckung, angeordnet sind und jeweils mit einem an dem Justierstück ausgebildeten Gewinde in Eingriff stehen und jeweils mit zumindest einem freien Ende an zumindest einer Seitenwand der Kammer, insbesondere an einer inneren Front- und/oder Rückseitenwand der Kammer, derart in Anlage bringbar sind, dass beim Drehen der zweiten Justierschraube und/oder dritten Justierschraube das Justierstück gegenüber dem Bandbefestigungskörper in Richtung senkrecht zur Befestigungsebene verlagert und/oder verkippt werden kann. Dadurch ist der an dem Justierstück fixierte Bandlappen in Richtung senkrecht zur Befestigungsebene verlager- oder verkippbar, insbesondere kann in besonders einfacher Weise ein an dem Bandlappen montierter Türflügel in horizontaler Richtung versetzt oder um eine in der Befestigungsebene liegende Horizontalachse verkippt werden, insbesondere zum Einstellen einer Höhenpositionierung oder zur horizontalen Justierung der dem Bandlappen gegenüberliegenden Seite der Tür, insbesondere eines Türschlosses. Besonders bevorzugt ist die Seitenwand, an der die zweite und/oder dritte Justierschraube anliegt, an einem die Kammer verschließenden Deckel oder an dem Profil angeordnet. Dadurch kann das Bandteil besonders kompakt aufgebaut sein. Zur Lagerung der zweiten und/oder dritten Justierschraube sowie letztlich auch des Justierstücks können die Schrauben jeweils mit ihrem Schraubenkopf in einer an dem Bandbefestigungskörper ausgebildeten Nut verschiebbar gelagert sein. Die Nut erstreckt sich bevorzugt in Längserstreckung des Befestigungskörpers, das heißt im Wesentlichen parallel zur Schwenkachse. Zum Bedienen der innerhalb der Kammer des Befestigungskörpers angeordneten zweiten und dritten Justierschraube weist der Befestigungskörper zumindest in dem Bereich des jeweiligen Schraubenkopfes der zweiten und dritten Justierschraube jeweils eine bevorzugt längliche Aussparung auf, insbesondere eine Langlochung. Vorteilhafterweise ist diese Langlochung jeweils derart groß gewählt, dass ein freies Ende eines Schraubendrehers zum Bedienen der zweiten und dritten Justierschraube durch die Lochung greifen kann. Es sollte selbstverständlich deutlich sein, dass die zweite Justierschraube und/oder die dritte Justierschraube alternativ jeweils mit einem an dem Befestigungskörper ausgebildeten Gewinde in Eingriff stehen und mit einem freien Ende an dem Justierstück anliegen kann.

Vorzugsweise ist zumindest eine vierte Justierschraube und optional eine fünfte Justierschraube vorgesehen, welche jeweils mit einer an dem Befestigungskörper ausgebildeten Gewindehülse in Eingriff stehen und jeweils mit einem freien Ende an dem Befestigungsschenkel und/oder an dem Justierstück derart in Anlage bringbar sind, dass beim Drehen der vierten Justierschraube und/oder fünften Justierschraube der Befestigungsschenkel und/oder das Justierstück entlang der Schwenkachse verlagert werden kann. Dadurch kann beispielsweise das durch die Seitenwände der Kammer des Befestigungskörpers in Richtung im Wesentlichen parallel zur Schwenkachse verschiebbar gelagerte Justierstück in besonders einfacher Weise in dieser Richtung versetzt werden. Besonders bevorzugt liegt die in einem montierten Zustand des Bandlappens im Wesentlichen vertikal angeordnete vierte Justierschraube mit einem oberen Ende an dem Justierstück an. Dadurch kann das Justierstück, welches aufgrund der Schwerkraft gegen die vierte Justierschraube drückt, in besonders einfacher Weise Höhen verlagerter sein. Die fünfte Justierschraube liegt in einem montierten Zustand des Bandes bevorzugt mit einem unteren Ende an dem Justierstück an, sodass das Justierstück zwischen der vierten und fünften Justierschraube vorgespannt oder spielfrei gelagert werden kann.

Vorzugsweise ist zur zumindest temporären Fixierung des Justierstücks an dem Befestigungskörper zusätzlich eine separate Befestigungsschraube vorgesehen. Die Befestigungsschraube ermöglicht insbesondere eine Fixierung des Justierstücks während eines Transports sowie vor und während einer Montage des Bandbefestigungskörpers an dem Flügel- oder Rahmenprofil. Ferner ist mittels der Befestigungsschraube ein Ausgleich von Spiel des Justierstücks in dem Bandbefestigungskörper im Betrieb des Bandlappens in besonders kostengünstiger Weise realisiert.

Nachfolgend wird ein Ausführungsbeispiel der Erfindung anhand der Figuren näher erläutert. Es zeigen schematisch:
- Figur 1: - eine perspektivische Ansicht eines erfindungsgemäßen Bandteils in Explosionsdarstellung;
- Figur 2a: - das Bandteil gemäß Fig.1 im montierten Zustand;
- Figur 2b: - das Bandteil gemäß Fig.1 in einem ersten Justier-Zustand; und
- Figur 2c: - das Bandteil gemäß Fig.1 in einem zweiten Justier-Zustand.

In der Figur 1 ist eine Ausgestaltung des erfindungsgemäßen Bandteils 100 zur Befestigung und Justierung an einem Rahmen- oder Flügelprofil 5 gezeigt. Beispielsweise ist das Rahmenprofil 5 an einem nicht dargestellten Türrahmen ausgebildet, an dem ein nicht dargestellter Türflügel mittels des Bandlappens 1 schwenkbar gelagert werden soll. Dazu ist ein Befestigungskörper 2 in einer an sich bekannten Art und Weise in einer von einer y- und einer z-Achse aufgespannten Befestigungsebene E an dem Profil 5, insbesondere in einer Aussparung oder offenen Nut 51, unbeweglich befestigt. An dem Befestigungskörper 2 ist der Bandlappen 1 über eine Befestigungseinrichtung 20 festgelegt, wobei der Bandlappen 1 zur Justierung des Türflügels gegenüber dem Bandbefestigungskörper 2 vorteilhafterweise in drei Richtungen verstellt werden kann.

Der Bandlappen 1 weist zumindest einen eine Schwenkachse S definierenden Scharnierteil 10 und einen sich daran anschließenden Bandbefestigungsschenkel 11 auf. Die Schwenkachse S ist im montierten Zustand des Bandlappens im Wesentlichen in einer vertikalen Richtung ausgerichtet, vorliegend parallel zur y-Achse. Der Bandbefestigungsschenkel 11 weist vorliegend eine sich in Richtung von dem Scharnierteil 10 weg erstreckende und mit mehreren einzelnen durch Bögen verbundenen, in einem Winkel zueinander angeordneten Abschnitten versehene flächige Struktur auf, wobei einzelne Abschnitte jeweils zur Ausgestaltung einer zusätzlichen Anlagefläche des Bandlappens 1 an dem Profil 5 dienen können. Ferner umfasst der Bandbefestigungsschenkel 11 mehrere langlochförmige Aussparungen 12a und 12b, durch die sich zum Befestigen des Bandlappens 1 an dem Bandbefestigungskörper 2 jeweils ein Befestigungsmittel, beispielsweise eine Befestigungsschraube 77a, 77b, erstreckt, sodass der Bandlappen 1 an dem Bandbefestigungskörper 2 und somit letztlich auch an dem Profil 5 festlegbar ist.

Der Bandbefestigungskörper 2 ist vorliegend als eine eine Kammer 21 aufweisender Tragstruktur ausgebildet, welche zumindest an zwei gegenüberliegenden Seiten, insbesondere den Längsseiten, eine zu der Aussparung 51 des Profils 5 korrespondierende Formgebung aufweist. Dadurch kann der Bandbefestigungskörper 2 in die Aussparung 51 eingesetzt und in bekannter Weise an dem Profil 5 befestigt werden, beispielsweise mittels Hintergreifen einer zu der Aussparung 51 benachbart angeordnete Profilwandung. Hierbei liegt der Bandbefestigungskörper 2 an dem Profil 5 in der Befestigungsebene E an, wobei parallel zu der Befestigungsebene E letztlich auch der Bandbefestigungsschenkel 11 an dem Bandbefestigungskörper 2 festlegbar ist. Dazu ist in der Befestigungsebene E oder im Wesentlichen parallel zu der Befestigungsebene E eine Anlagefläche 60 vorgesehen, an der der Bandbefestigungsschenkel 11 mit einer korrespondierenden Gegenanlagefläche 16 anlegbar und mittelbar oder unmittelbar an dem Bandbefestigungskörper 2 befestigbar ist. Vorliegend ist die Anlagefläche 60 an einem Justierstück 3 ausgebildet, welches an dem Bandbefestigungskörper 2 fixiert ist.

Das Justierstück 3 ist vorliegend als ein separates, relativ massives, längliches Bauteil ausgebildet, welches im montierten Zustand innerhalb der Kammer 21 des Bandbefestigungskörpers 2 angeordnet ist. Das Justierstück 3 wird bevorzugt herstellerseitig an einer im montierten Zustand dem Profil 5 zugewandten Seite des Befestigungskörpers 2, insbesondere an einer Rückseitenwand durch eine Öffnung oder Aussparung 26 in die Kammer 21 eingeschoben. Dazu werden zunächst die zweite Justierschraube 72 und die dritte Justierschraube 73 jeweils mit dem ein Gewinde aufweisenden freien Ende 721, 731 in Richtung des Justierstücks 3 ausgerichtet und jeweils mit ihrem Schraubenkopf 722, 732 in eine an dem Bandbefestigungskörper 2 - beispielsweise in Richtung parallel zur Schwenkachse S - insbesondere C-förmig ausgebildete Nut 28a, 28b eingeschoben. Anschließend wird das Justierstück 3 unter gleichzeitigem Ineingriffbringen und teilweise Verschrauben der freien Enden 721, 731 der Justierschrauben 72, 73 mit den an dem Justierstück 3 jeweils in einem Endbereich 32a, 32b vorgesehenen Gewindebohrungen 33a, 33b in die Kammer 21 eingeschoben. Anschließend wird die Aussparung 26 der Kammer 21 ebenfalls bevorzugt herstellerseitig durch einen Deckel 22 mittels Befestigungsschrauben 78a und 78b verschlossen, sodass das Justierstück 3 - beispielsweise bei einem anschließenden Transport - nicht aus der Kammer 21 herausfallen kann.

Das Justierstück 3 ist somit in der Kammer 21 in zumindest zwei unterschiedlichen Richtungen unabhängig voneinander bewegbar gelagert, vorliegend insbesondere in x-Richtung und in y-Richtung. In z-Richtung ist das Justierstück 3 innerhalb der Kammer 21 unbeweglich gelagert, insbesondere durch ein Anliegen zweier Längsseiten 35a, 35b des Justierstücks 3 an jeweils einer gegenüberliegenden Seitenfläche 27a, 27b des Bandbefestigungskörpers 2 bzw. durch ein Ineingriffbringen eines vorliegend nicht dargestellten Vorsprungs des Justierstücks 3 in eine an dem Deckel 22, insbesondere an einer Seitenwand 22c langlochförmig ausgebildete Aussparung 22a, 22b. Beispielsweise für einen Transport des Bandteils 1 kann das Justierstück 3 innerhalb der Kammer 21 gegenüber dem Bandbefestigungskörper 3 zumindest temporär zusätzlich fixiert sein, beispielsweise durch die Befestigungsschraube 76.

An einer dem Bandbefestigungsschenkel 11 zugewandten Seite weist das Justierstück 3 einen sich von der Kammer 21 durch eine an dem Bandbefestigungskörper 2 ausgebildete Aussparung 23 nach außen in Richtung des Bandbefestigungsschenkels 11 erstreckenden Justierstückabschnitt 30 auf, an dem die Anlagefläche 60 ausgebildet ist. Ebenfalls durch die Aussparung 23 erstreckt sich ein an dem Justierstück 3 ausgebildeter Vorsprung 36. An der Anlagefläche 60 sind vorliegend sich in Längserstreckung des Justierstücks 3 erstreckende bzw. parallel zur Schwenkachse S ausgerichtete Riefen oder Rillen ausgebildet. An dieser Anlagefläche 60 kann der Bandbefestigungsschenkel 11 mit einer korrespondierenden Gegenanlagefläche 16 angelegt werden, insbesondere können die auch an der Gegenanlagefläche 16 korrespondierend ausgebildeten Riefen oder Rillen jeweils mit einer Erhöhung in eine an der Anlagefläche 60 ausgebildeten Vertiefung in Eingriff gebracht werden. Dadurch kann die Möglichkeit eines Verrutschens des Bandlappens 1 gegenüber dem Bandbefestigungskörper 2 in Richtung senkrecht der Schwenkachse S und parallel zur Ebene E, vorliegend in z-Richtung, verringert werden.

Für eine bevorzugt ebenfalls herstellerseitig stattfindende Befestigung des Bandlappens 1 an dem Bandbefestigungskörper 2 bzw. an das in dem Befestigungskörper 2 befindliche Justierstück 3 wird zunächst die erste Justierschraube 71 mit ihrem Schraubenkopf 711 in eine an dem Bandbefestigungsschenkel 11 - beispielsweise in Richtung senkrecht zur Schwenkachse S und parallel zur Befestigungsebene E, vorliegend in z-Richtung, - insbesondere C-förmig ausgebildete Nut 13 eingeschoben. Die erste Justierschraube 71 sowie die Nut 13 sind insbesondere benachbart bzw. exzentrisch zu der Anlagefläche 60 angeordnet. Die im Bereich des Schraubenkopfes 711 zusätzlich ausgebildete Langlochförmige Aussparung 14 dient der Möglichkeit des Bedienens der in z-Richtung in verschiedenen Positionen anordenbaren Schraube 71. Anschließend wird der Bandlappen 1 unter gleichzeitigem Ineingriffbringen der ersten Justierschraube 71 mit einer an dem Justierstück 3 vorgesehenen Gewindebohrung 31 in Richtung des Justierstücks 3 verlagert bis die Gegenanlagefläche 16 des Bandlappens 1 an der Anlagefläche 60 des Justierstücks 3 anliegt. Anschließend wird der Bandbefestigungsschenkel 11 mittels der im Bereich der Anlageflächen 16, 60 angeordneten Befestigungsschrauben 77a, 77b unter Ineingriffnahme der an den beiden Anlageflächen 16, 60 ausgebildeten Riefen oder Rillen an dem Justierstück 3 festgelegt. Anschließend werden noch die vierte Justierschraube 74 und die fünfte Justierschraube 75 in die dafür vorgesehenen Gewindehülsen 24 und 25 eingeschraubt. Die herstellerseitige Vormontage des Bandteils 100 kann hiermit abgeschlossen sein.

Nach einer Montage des Bandteils 100 an das Profil 5 kann eine Justierung gemäß dem folgenden Beispiel erfolgen:
Bei einer Justierung, beispielsweise eines an dem Bandlappen 1 drehbar gelagerten Türflügels gegenüber einem das Profil 5 aufweisenden Türrahmen, kann eine Verstellung des Türflügels in z-Richtung, insbesondere zum Verstellen eines Tür-Anpressdrucks, mittels eines Montagehilfsmittels 4 zum Hebeln oder Verschieben des Bandlappens 1 gegenüber dem Bandbefestigungskörper 2 in besonders einfacher Weise erfolgen. Dazu kann das Montagehilfsmittel 4, beispielsweise ein Schraubendreher oder ein Stab, in einer ersten Position 101 durch eine an dem Bandlappen 1 im Bereich der Gegenanlagefläche 16 ausgebildete Materialaussparung 17 bis in eine an der Anlagefläche 60 ausgebildete korrespondierende Materialaussparung 61 geführt werden. Das Montagehilfsmittel 4 ist hierbei im Wesentlichen senkrecht zur Befestigungsebene E ausgerichtet und liegt mit einem freien Ende am Grund der Materialaussparung 61 an, wie es in Figur 2a gezeigt ist.

Grundsätzlich kann das Montagehilfsmittel 4 einen stabförmigen ersten Abschnitt 40 und einen als Handgriff ausgebildeten zweiten Abschnitt 41 aufweisen. Der Querschnitt des ersten Abschnitts 40 kann beliebig ausgebildet sein, insbesondere ist der erste Abschnitt 40 korrespondierend zu den Materialaussparungen 17 und 61 ausgebildet.

Nach einem teilweise Lösen der Befestigungsschrauben 77a, 77b und/oder der ersten Justierschraube 71, und einem dadurch resultierenden gegenseitigen außer-Eingriff-bringen der an den Anlageflächen 16 und 60 ausgebildeten Riefen oder Rillen, kann der Bandlappen 1 gegenüber dem Bandbefestigungskörper 2 in Richtung senkrecht zur Schwenkachse S, vorliegend in z-Richtung, mittels des Montagehilfsmittels 4 in besonders kraftreduzierter Weise verlagert werden. Dazu kann das in den Materialaussparungen 17 und 61 befindliche Montagehilfsmittel 4 gegenüber der senkrechten Ausrichtung zur Befestigungsebene E, insbesondere in z-Richtung, verschwenkt werden, so dass das Montagehilfsmittel 4 in Anlage mit den Seitenflanken der Materialaussparungen 17 und 61 gelangt. Bei einem weiteren Verschwenken des Montagehilfsmittel 4 wird der Bandlappen 1 durch die Hebelwirkung gegenüber dem Bandbefestigungskörper 2 in Richtung senkrecht zur Schwenkachse S, beispielsweise in Richtung hin zu dem Scharnierteil 10 in eine Position 102, wie es in Figur 2b gezeigt ist, oder in Richtung weg von dem Scharnierteil 10 in eine Position 103, wie es in Figur 2c gezeigt ist, versetzt. Hierbei gleiten der Schraubenkopf 711 der ersten Justierschraube 71 in der Aufnahmenut 13 sowie jeweils der Schaft der Befestigungsschrauben 77a, 77b in der als Langlochung ausgebildeten Aussparung 12a bzw. 12b in Richtung senkrecht zur Schwenkachse S. Bei einem anschließenden Festziehen der Befestigungsschrauben 77a, 77b und/oder der ersten Justierschraube 71 gelangen die an der Anlagefläche 60 und Gegenanlagefläche 16 ausgebildeten Riefen oder Rillen zur Steigerung der Arretierung des Bandlappens 1 an dem Bandbefestigungskörper 3 wieder in gegenseitigen Eingriff. Dadurch ist der Bandbefestigungsschenkel 11 gegenüber dem Bandbefestigungskörper 2 wahlweise in bestimmten, vordefinierten Position 101,102,103 in Richtung senkrecht zur Schwenkachse S und parallel zur Befestigungsebene E an der Anlagefläche 60 befestigbar.

Zur Justierung des Bandlappens 1 in x-Richtung, insbesondere zum horizontalen Versetzen und/oder Verkippen des Türflügels gegenüber dem Türrahmen, sind die zweite Justierschraube 72 und die dritte Justierschraube 73 vorgesehen. Die zweite Justierschraube 72 und die dritte Justierschraube 73 stehen jeweils mit ihrem Gewinde 721, 731 über ein Gegengewinde 33a, 33b mit dem Justierstück 3 und mit ihrem Schraubenkopf 722, 732 über die Nut 28a, 28b mit dem Bandbefestigungskörper 2 in Eingriff. Bei einem gleichgerichteten Drehen der zweiten und dritten Justierschraube 72, 73 wird das Justierstück 3 mitsamt dem daran angeordneten Bandlappen 1 im Wesentlichen in Richtung senkrecht der Befestigungsebene E versetzt. Bei einem gegenläufigen Drehen der zweiten und dritten Justierschraube 72, 73 wird das Justierstück 3 mitsamt dem daran angeordneten Bandlappen 1 gegenüber dem Bandbefestigungskörper 2 verkippt.

Zur Justierung des Bandlappens 1 in y-Richtung, insbesondere zum vertikalen Versetzen des Türflügels gegenüber dem Türrahmen, sind die vierte Justierschraube 74 und die fünfte Justierschraube 75 vorgesehen. Die vierte und fünfte Justierschraube 74, 75 stehen jeweils mit ihrem Gewinde über ein an den Gewindehülsen 24, 25 ausgebildetes Gegengewinde mit dem Bandbefestigungskörper 2 in Eingriff, und liegen jeweils mit ihrem freien Ende 741, 751 an dem durch die Aussparung 23 hervorstehenden Vorsprung 36 des Justierstücks 3 an. Bei einem gegenläufigen Drehen der vierten und fünften Justierschraube 74, 75 wird das Justierstück 3 mitsamt dem daran angeordneten Bandlappen 1 innerhalb der Kammer 21 gegenüber dem Bandbefestigungskörper 2 in Richtung parallel zur Schwenkachse S in y-Richtung verschoben. Zum Ermöglichen dieser Verschiebung sind die zweite Justierschraube 72 und die dritte Justierschraube 73 jeweils mit ihrem Schraubenkopf 722, 732 in einer an dem Bandbefestigungskörper 2 ausgebildeten, insbesondere in Richtung im Wesentlichen parallel zur Schwenkachse S ausgerichteten, Nut 28a und 28b verschiebbar gelagert.

Es sollte deutlich sein, dass der Schutzbereich der vorliegenden Erfindung nicht auf die beschriebenen Ausführungsbeispiele begrenzt ist, sondern durch die folgenden Ansprüche definiert wird. Insbesondere der Aufbau des Bandbefestigungskörpers, des Justierstücks sowie des Bandlappens sowie die Anordnung und Ausrichtung der Justierschrauben können - ohne den Kern der Erfindung zu verändern - modifiziert sein.

### Bezugszeichenliste:

- 1: Bandlappen
- 2: Befestigungskörper
- 3: Justierstück
- 4: Montagehilfsmittel
- 5: Profil
- 10: Scharnierteil
- 11: Bandbefestigungsschenkel
- 12a: Langlochung
- 12b: Langlochung
- 13: Nut
- 14: Aussparung
- 16: Gegenanlagefläche
- 17: Aussparung
- 20: Befestigungseinrichtung
- 21: Kammer
- 22: Deckel
- 22a: Aussparung
- 22b: Aussparung
- 22c: Seitenwand
- 23: Aussparung
- 24: Gewindehülse
- 25: Gewindehülse
- 26: Aussparung
- 27a: Seitenfläche
- 27b: Seitenfläche
- 28a: Nut
- 28b: Nut
- 30: Justierstückabschnitt
- 31: Gewinde
- 32a: erstes Längsende
- 32b: zweites Längsende
- 33a: Gewinde
- 33b: Gewinde
- 35a: erste Längsseite
- 35b: zweite Längsseite
- 36: Vorsprung
- 40: Eingriffsmittel
- 41: Handgriff
- 51: Aussparung
- 60: Anlagefläche
- 61: Aussparung
- 71: erste Justierschraube
- 072: zweite Justierschraube
- 73: dritte Justierschraube
- 74: vierte Justierschraube
- 75: fünfte Justierschraube
- 76: Befestigungsschraube
- 77a: Befestigungsschraube
- 77b: Befestigungsschraube
- 78a: Befestigungsschraube
- 78b: Befestigungsschraube
- 100: Bandteil
- 101: erste Position
- 102: zweite Position
- 103: dritte Position
- 711: freies Ende, Schraubenkopf
- 721: erstes Ende
- 722: zweites Ende, Schraubenkopf
- 731: erstes Ende
- 732: zweites Ende, Schraubenkopf
- 741: freies Ende
- 751: freies Ende
- S: Schwenkachse
- E: Befestigungsebene

## Patentansprüche

1. Bandteil (100) zur Befestigung und Justierung an einem Rahmen- oder Flügelprofil (5), mit
- einem Bandlappen (1), der zumindest einen eine Schwenkachse (S) definierenden Scharnierteil (10) und einen sich daran anschließenden Bandbefestigungsschenkel (11) aufweist, und
- einem Bandbefestigungskörper (2), der in einer Befestigungsebene (E) an einem Rahmen- oder Flügelprofil (5) festlegbar ist, wobei
- zum Befestigen des Bandlappens (1) an dem Bandbefestigungskörper (2) eine Befestigungseinrichtung (20) mit einer Anlagefläche (60) vorgesehen ist, an der der Bandbefestigungsschenkel (11) mit einer korrespondierenden Gegenanlagefläche (16) anlegbar und mittelbar oder unmittelbar an dem Bandbefestigungskörper (2) befestigbar ist,
**dadurch gekennzeichnet, dass**
an dem Bandbefestigungsschenkel (11) zumindest eine Langlochung (12a, 12b) ausgebildet ist, durch die sich ein Befestigungsmittel (77a, 77b) zum mittelbaren oder unmittelbaren Befestigen des Bandbefestigungsschenkels (11) an dem Bandbefestigungskörper (2) erstreckt, und in der Anlagefläche (60) und der Gegenanlagefläche (16) jeweils eine zueinander korrespondierend angeordnete Materialaussparung (61, 17) ausgebildet ist, in die ein Montagehilfsmittel (4) zum Hebeln oder Verschieben des Bandlappens (1) gegenüber dem Bandbefestigungskörper (2) einsetzbar ist, wobei die Materialaussparung (61, 17) senkrecht zu der Befestigungsebene (E) ausgerichtet ist und an dem Bandlappen (1) als eine durchgehende Lochung oder Aussparung ausgebildet ist.

2. Bandteil nach Anspruch 1, **dadurch gekennzeichnet, dass** die Anlagefläche (60) an einem separat ausgebildeten Justierstück (3) angeordnet ist, welches an dem Bandbefestigungskörper (2) fixierbar ist.

3. Bandteil nach Anspruch 2, **dadurch gekennzeichnet, dass** das Justierstück (3) in einer in dem Bandbefestigungskörper (2) ausgebildeten, zumindest teilweise umschlossenen Kammer (21) angeordnet ist und darin in zumindest zwei unterschiedliche Richtungen (x, y, z) unabhängig voneinander bewegbar gelagert ist.

4. Bandteil nach Anspruch 3, **dadurch gekennzeichnet, dass** das Justierstück (3) einen die Anlagefläche (60) aufweisenden Justierstückabschnitt (30) aufweist, der sich von der Kammer (21) durch eine an dem Bandbefestigungskörper (2) ausgebildete Aussparung (23) in Richtung des Bandbefestigungsschenkels (11) erstreckt.

5. Bandteil nach einem der Ansprüche 3 oder 4, **dadurch gekennzeichnet, dass** die Kammer (21) eine Öffnung (26) aufweist, welche mittels eines Deckels (22) zumindest teilweise verschließbar ist.

6. Bandteil nach einem der voranstehenden Ansprüche, **dadurch gekennzeichnet, dass** an der Anlagefläche (60) und/oder an der Gegenanlagefläche (16) Riefen oder Rillen ausgebildet sind.

7. Bandteil nach Anspruch 6, **dadurch gekennzeichnet, dass** die Riefen oder Rillen in ihrer Längserstreckung parallel zur Schwenkachse (S) ausgerichtet sind.

8. Bandteil nach einem der voranstehenden Ansprüche, **dadurch gekennzeichnet, dass** der Bandbefestigungsschenkel (11) gegenüber dem Bandbefestigungskörper (2) und/oder gegenüber dem Justierstück (3) wahlweise in bestimmten Positionen (101, 102, 103) in Richtung senkrecht zur Schwenkachse (S) und parallel zur Befestigungsebene (E) an der Anlagefläche (60) anlegbar und befestigbar ist.

9. Bandteil nach einem der voranstehenden Ansprüche, **dadurch gekennzeichnet, dass** eine erste Justierschraube (71) vorgesehen ist, welche zu der Anlagefläche (60) exzentrisch angeordnet ist, und mit einem an dem Bandbefestigungskörper (2) oder an dem Justierstück (3) ausgebildeten Gewinde (31) in Eingriff steht, und mit einem freien Ende (711) an dem Bandlappen (1) derart anliegt, dass beim Drehen der ersten Justierschraube (71) die Schwenkachse (S) im Wesentlichen parallel verschwenkt werden kann.

10. Bandteil nach Anspruch 9, **dadurch gekennzeichnet, dass** der Bandlappen (1) gegenüber der ersten Justierschraube (71) in Richtung senkrecht zur Schwenkachse (S) und parallel zur Befestigungsebene (E) verschiebbar gelagert ist.

11. Bandteil nach einem der Ansprüche 9 oder 10, **dadurch gekennzeichnet, dass** die erste Justierschraube (71) mit ihrem Schraubenkopf (711) in einer an dem Bandlappen (1), insbesondere C-förmig ausgebildeten Nut (13) verschiebbar gelagert ist.

12. Bandteil nach einem der Ansprüche 3 bis 11, **dadurch gekennzeichnet, dass** eine zweite Justierschraube (72) und eine dritte Justierschraube (73) vorgesehen sind, welche jeweils an einander gegenüberliegenden Enden (32a, 32b) des Justierstücks (3) angeordnet sind, und jeweils mit einem an dem Justierstück (3) ausgebildeten Gewinde (33a, 33b) in Eingriff stehen, und jeweils mit zumindest einem freien Ende (721, 731) an zumindest einer Seitenwand (22c) der Kammer (21) derart in Anlage bringbar sind, dass beim Drehen der zweiten Justierschraube (72) und/oder der dritten Justierschraube (73) das Justierstück (3) gegenüber dem Bandbefestigungskörper (2) in Richtung senkrecht zur Befestigungsebene (E) verlagert und/oder verkippt werden kann.

13. Bandteil nach einem der voranstehenden Ansprüche, **dadurch gekennzeichnet, dass** zumindest eine vierte Justierschraube (74, 75) vorgesehen ist, welche mit einer an dem Befestigungskörper (2) ausgebildeten Gewindehülse (24, 25) in Eingriff steht, und mit einem freien Ende (741, 751) an dem Bandbefestigungsschenkel (11) und/oder an dem Justierstück (3) derart in Anlage bringbar sind, dass beim Drehen der vierten Justierschraube (74, 75) der Bandbefestigungsschenkel (11) und/oder das Justierstück (3) entlang der Schwenkachse (S) verlagert werden kann.

14. Bandteil nach einem der Ansprüche 2 bis 13, **dadurch gekennzeichnet, dass** zur zumindest temporären Fixierung des Justierstücks (3) an dem Befestigungskörper (2) zusätzlich eine separate Befestigungsschraube (76) vorgesehen ist.

## Claims

1. Hinge part (100) for fastening to and adjustment on a frame profile or wing profile (5), having
- a hinge flap (1), which has at least one joint part (10) defining a pivot axis (S) and an adjoining hinge fastening limb (11), and
- a hinge fastening body (2), which can be fixed in a fastening plane (E) to a frame profile or wing profile (5), wherein
- for fastening the hinge flap (1) to the hinge fastening body (2), a fastening device (20) having a contact surface (60) is provided, against which the hinge fastening limb (11) can be placed with a corresponding mating contact surface (16) and can be fastened indirectly or directly to the hinge fastening body (2), **characterized in that**
at least one oblong hole (12a, 12b) is formed on the hinge fastening limb (11), through which a fastening means (77a, 77b) for the indirect or direct fastening of the hinge fastening limb (11) to the hinge fastening body (2) extends, and a mutually corresponding material cutout (61, 17) is respectively formed in the contact surface (60) and the mating contact surface (16), into which a mounting aid (4) for levering or moving the hinge flap (1) relative to the hinge fastening body (2) can be inserted, the material cutout (61, 17) being oriented perpendicular to the fastening plane (E) and being designed as a continuous hole or cutout on the hinge flap (1).

2. Hinge part according to Claim 1, **characterized in that** the contact surface (60) is arranged on a separately formed adjustment piece (3), which can be fixed to the hinge fastening body (2).

3. Hinge part according to Claim 2, **characterized in that** the adjustment piece (3) is arranged in an at least partially enclosed chamber (21) formed in the hinge fastening body (2) and is mounted movably in said chamber independently of each other in at least two different directions (x, y, z).

4. Hinge part according to Claim 3, **characterized in that** the adjustment piece (3) has an adjustment piece portion (30) which has the contact surface (60) and extends from the chamber (21) through a cutout (23), which is formed on the hinge fastening body (2), in the direction of the hinge fastening limb (11).

5. Hinge part according to either of Claims 3 and 4, **characterized in that** the chamber (21) has an opening (26), which can be at least partially closed by means of a cover (22).

6. Hinge part according to any one of the preceding claims, **characterized in that** grooves or channels are formed on the contact surface (60) and/or on the mating contact surface (16).

7. Hinge part according to Claim 6, **characterized in that** the grooves or channels in their longitudinal extent are oriented parallel to the pivot axis (S).

8. Hinge part according to any one of the preceding claims, **characterized in that**, optionally in certain positions (101, 102, 103) in a direction perpendicular to the pivot axis (S) and parallel to the fastening plane (E), the hinge fastening limb (11) can be placed against and can be fastened to the contact surface (60) relative to the hinge fastening body (2) and/or relative to the adjustment piece (3).

9. Hinge part according to any one of the preceding claims, **characterized in that** a first adjustment screw (71) is provided, which is arranged eccentrically to the contact surface (60) and engages with a thread (31) formed on the hinge fastening body (2) or on the adjustment piece (3), and bears with a free end (711) against the hinge flap (1) in such a way that, when the first adjustment screw (71) is rotated, the pivot axis (S) can be pivoted substantially in parallel.

10. Hinge part according to Claim 9, **characterized in that** the hinge flap (1) is mounted displaceably relative to the first adjustment screw (71) in a direction perpendicular to the pivot axis (S) and parallel to the fastening plane (E).

11. Hinge part according to either of Claims 9 and 10, **characterized in that** the first adjustment screw (71) is mounted displaceably with its screw head (711) in an, in particular C-shaped, slot (13) formed on the hinge flap (1).

12. Hinge part according to any one of Claims 3 to 11, **characterized in that** a second adjustment screw (72) and a third adjustment screw (73) are provided, which are each arranged at mutually opposite ends (32a, 32b) of the adjustment piece (3) and each engage with a thread (33a, 33b) formed on the adjustment piece (3), and can each be brought with at least one free end (721, 731) into contact against at least one side wall (22c) of the chamber (21) in such a way that, when the second adjustment screw (72) and/or the third adjustment screw (73) are/is rotated, the adjustment piece (3) can be moved and/or tilted relative to the hinge fastening body (2) in a direction perpendicular to the fastening plane (E).

13. Hinge part according to any one of the preceding claims, **characterized in that** at least one fourth adjustment screw (74, 75) is provided, which engages with a threaded sleeve (24, 25) formed on the fastening body (2), and can be brought with a free end (741, 751) into contact against the hinge fastening limb (11) and/or against the adjustment piece (3) in such a way that, when the fourth adjustment screw (74, 75) is rotated, the hinge fastening limb (11) and/or the adjustment piece (3) can be moved along the pivot axis (S).

14. Hinge part according to any one of Claims 2 to 13, **characterized in that** a separate fastening screw (76) is additionally provided for the at least temporary fixing of the adjustment piece (3) on the fastening body (2).

## Revendications

1. Pièce de bande (100) pour la fixation et l'ajustement sur un profilé de cadre ou de battant (5), avec
- une patte de bande (1) qui présente au moins une partie charnière (10) définissant un axe de pivotement (S) et une branche de fixation de bande (11) qui s'y raccorde, et
- un corps de fixation de bande (2) pouvant être fixé dans un plan de fixation (E) sur un profilé de cadre ou de battant (5),
- pour fixer la patte de bande (1) au corps de fixation de bande (2), un dispositif de fixation (20) avec une surface d'appui (60) étant prévu, sur laquelle la branche de fixation de bande (11) peut être placée avec une contre-surface d'appui correspondante (16) et peut être fixée directement ou indirectement au corps de fixation de bande (2),
**caractérisée en ce que**
au moins un trou oblong (12a, 12b) est réalisé sur la branche de fixation de bande (11), à travers lequel s'étend un moyen de fixation (77a, 77b) pour la fixation directe ou indirecte de la branche de fixation de bande (11) sur le corps de fixation de bande (2), et des évidements de matériau agencés de manière correspondante l'un par rapport à l'autre (61, 17) sont réalisés respectivement dans la surface d'appui (60) et la contre-surface d'appui (16), dans lesquels peut être inséré un moyen d'aide au montage (4) pour faire levier ou déplacer la patte de bande (1) par rapport au corps de fixation de bande (2), l'évidement de matière (61, 17) étant orienté perpendiculairement au plan de fixation (E) et étant réalisé sur la patte de bande (1) sous la forme d'une perforation ou d'un évidement continu.

2. Pièce de bande selon la revendication 1, **caractérisée en ce que** la surface d'appui (60) est agencée sur une partie d'ajustement (3) réalisée séparément, qui peut être fixée sur le corps de fixation de bande (2).

3. Pièce de bande selon la revendication 2, **caractérisée en ce que** la partie d'ajustement (3) est agencée dans une chambre (21) au moins partiellement fermée, réalisée dans le corps de fixation de bande (2), et y est montée de manière à pouvoir se déplacer indépendamment dans au moins deux directions différentes (x, y, z).

4. Pièce de bande selon la revendication 3, **caractérisé en ce que** la partie d'ajustement (3) présente une section de partie d'ajustement (30) présentant la surface d'appui (60), qui s'étend depuis la chambre (21) à travers un évidement (23) réalisé sur le corps de fixation de bande (2) en direction de la branche de fixation de bande (11).

5. Pièce de bande selon l'une quelconque des revendications 3 ou 4, **caractérisée en ce que** la chambre (21) présente une ouverture (26) qui peut être fermée au moins partiellement au moyen d'un couvercle (22).

6. Pièce de bande selon l'une quelconque des revendications précédentes, **caractérisée en ce que** des stries ou des rainures sont réalisées sur la surface d'appui (60) et/ou sur la contre-surface d'appui (16).

7. Pièce de bande selon la revendication 6, **caractérisée en ce que** les stries ou les rainures sont orientées dans leur extension longitudinale parallèlement à l'axe de pivotement (S).

8. Pièce de bande selon l'une quelconque des revendications précédentes, **caractérisée en ce que** la branche de fixation de bande (11) peut être placée et fixée sur la surface d'appui (60) au choix dans des positions déterminées (101, 102, 103) dans une direction perpendiculaire à l'axe de pivotement (S) et parallèle au plan de fixation (E) par rapport au corps de fixation de bande (2) et/ou par rapport à la partie d'ajustement (3).

9. Pièce de bande selon l'une quelconque des revendications précédentes, **caractérisée en ce qu'**une première vis d'ajustement (71) est prévue, qui est agencée de manière excentrique par rapport à la surface d'appui (60) et qui est en prise avec un filetage (31) réalisé sur le corps de fixation de bande (2) ou sur la partie d'ajustement (3), et s'appuie par une extrémité libre (711) contre la patte de bande (1) de telle sorte que, lors de la rotation de la première vis d'ajustement (71), l'axe de pivotement (S) peut pivoter de manière essentiellement parallèle.

10. Pièce de bande selon la revendication 9, **caractérisée en ce que** la patte de bande (1) est montée de manière à pouvoir coulisser par rapport à la première vis d'ajustement (71) dans une direction perpendiculaire à l'axe de pivotement (S) et parallèle au plan de fixation (E).

11. Pièce de bande selon l'une quelconque des revendications 9 ou 10, **caractérisée en ce que** la première vis d'ajustement (71) est montée de manière coulissante avec sa tête de vis (711) dans une rainure (13) réalisée sur la patte de bande (1), notamment en forme de C.

12. Pièce de bande selon l'une quelconque des revendications 3 à 11, **caractérisée en ce qu'**une deuxième vis d'ajustement (72) et une troisième vis d'ajustement (73) sont prévues, qui sont agencées respectivement à des extrémités opposées (32a, 32b) de la partie d'ajustement (3) et qui s'engagent respectivement avec un filetage (33a, 33b) réalisé sur la partie d'ajustement (3), et peuvent être amenées en appui avec au moins une extrémité libre (721, 731) sur au moins une paroi latérale (22c) de la chambre (21) de telle sorte que, lors de la rotation de la deuxième vis d'ajustement (72) et/ou de la troisième vis d'ajustement (73), la partie d'ajustement (3) peut être déplacée et/ou basculée par rapport au corps de fixation de bande (2) dans une direction perpendiculaire au plan de fixation (E).

13. Pièce de bande selon l'une quelconque des revendications précédentes, **caractérisée en ce qu'**au moins une quatrième vis d'ajustement (74, 75) est prévue, laquelle est en prise avec une douille filetée (24, 25) réalisée sur le corps de fixation (2) et peut être mise en appui par une extrémité libre (741, 751) sur la branche de fixation de bande (11) et/ou sur la partie d'ajustement (3) de telle sorte que, lors de la rotation de la quatrième vis d'ajustement (74, 75), la branche de fixation de bande (11) et/ou la partie d'ajustement (3) peuvent être déplacées le long de l'axe de pivotement (S).

14. Pièce de bande selon l'une quelconque des revendications 2 à 13, **caractérisée en ce qu'**une vis de fixation séparée (76) est prévue en plus pour la fixation au moins temporaire de la partie d'ajustement (3) sur le corps de fixation (2).
